# FASCICULE DE BREVET EUROPEEN

(11) **EP 2 815 416 B1**
(45) Date de publication et mention de la délivrance du brevet: **06.04.2016**
(21) Numéro de dépôt: 13710466.7
(22) Date de dépôt: 15.02.2013
(51) Int. Cl.: H01H 77/02, H01H 71/00

(54) **DÉCLENCHEUR À PRESSION**
DRUCKAUSLÖSER
PRESSURE TRIGGER

(30) Priorité: 16.02.2012 FR 1251414
(43) Date de publication de la demande: 24.12.2014
(73) Titulaire: Hager-Electro SAS, 67210 Obernai (FR)
(72) Inventeur: DECKERT, Francis, F-67190 Mutzig (FR)
(74) Mandataire: Nuss, Laurent
(86) Numéro de dépôt international: PCT/FR2013/050317
(87) Numéro de publication internationale: WO 2013/121159

(56) Documents cités:
- DE-A1-102009 015 222
- US-A1- 2006 077 023
- US-B1- 6 204 465

## Description

La présente invention se rapporte au domaine des appareils électriques de protection d'au moins une ligne, du type disjoncteur, et elle a plus particulièrement trait à des déclencheurs dits « instantanés » ou « réflexes » qui augmentent la rapidité de déclenchement de tels appareils, améliorant l'efficacité du produit dans sa fonction principale de protection, et éventuellement la coordination/sélectivité avec d'autres disjoncteurs présents dans le même circuit, dans une perspective de gestion de la protection d'un site par hiérarchisation classique des disjoncteurs.

Dans cette seconde hypothèse, l'invention permet en effet d'ajuster le temps de réponse d'un disjoncteur, et par conséquent son niveau de fonctionnement, par rapport au temps de déclenchement d'autres disjoncteurs dans le même circuit.

Les appareils électriques du type disjoncteur sur lesquels un déclencheur instantané est installé comportent une partie coupure de ligne et une partie déclenchement pour l'activation de la coupure en cas de surcharge ou court-circuit sur une ligne. Des moyens de déclenchement de différents types, obéissant à des typologies d'incidents possibles sur une ligne, sont par ailleurs prévus pour actionner la serrure au cas par cas.

Le document DE10 2009 015 222 A décrit un appareil selon le préambule de la revendication 1.

Selon l'invention, l'appareil électrique est doté d'un déclencheur instantané du type déclencheur à pression, et comporte, pour chaque ligne :
- un porte-contact portant un contact mobile coopérant avec un contact fixe pour la coupure et la fermeture de la ligne, l'ouverture des contacts engendrant la création de gaz de coupure ;
- une chambre de coupure d'arc correspondant au volume entourant le sous-ensemble porte-contact / contact mobile / contact fixe, lesdits gaz de coupure étant présents dans cette chambre de coupure d'arc ;
- des moyens de déclenchement à pression aptes à actionner la partie coupure lorsque la pression dans la chambre de coupure atteint une valeur seuil de déclenchement.

Les moyens de déclenchement consistent en un élément déclencheur à pression formé d'une seule pièce, et comprenant :
- des moyens de détection du niveau de pression P dans la chambre de coupure consistant en au moins une surface plane de l'élément déclencheur sur laquelle s'exerce une force de pression reflétant le niveau de pression P dans la chambre de coupure ;
- des moyens de réglage du seuil de pression Ps au-delà duquel le déclenchement a lieu ;
- des moyens d'actionnement d'un actionneur d'une serrure mécanique de la partie coupure lorsque le niveau de pression P dans la chambre de coupure est supérieur ou égal au seuil de pression Ps.

L'invention se caractérise à titre principal en ce que ladite surface plane est placée dans la paroi délimitant le volume de la chambre de coupure.

Concrètement, lorsque les contacts s'ouvrent, les gaz de coupure qui sont créés augmentent la pression dans la chambre, et ces gaz, en cherchant à s'échapper, exercent une pression contre toutes les parois délimitant la chambre de coupure.

Le fait que la surface plane fasse partie de la paroi permet un gain de place conséquent au sein de l'appareil. Le déclencheur se « fond » dans la paroi, et est pratiquement invisible au sein de la chambre de coupure.

Ainsi, le souffle créé suite à la formation de l'arc va directement appuyer sur la paroi, donc à fortiori sur la surface plane, et faire bouger le déclencheur qui va actionner la serrure mécanique et cela, sans pièce intermédiaire puisque le déclencheur est composé d'une seule pièce.

Plus précisément, la surface de l'élément déclencheur est positionnée sensiblement dans un même plan qu'au moins une portion de ladite paroi et est montée ajustée dans une fenêtre pratiquée dans cette portion de paroi afin d'assurer l'étanchéité de la chambre de coupure.

L'élément déclencheur est fixé de manière pivotante dans l'appareil, la force de pression s'exerçant sur la surface plane entraînant le pivotement de l'élément déclencheur et le déplacement de ladite surface plane vers l'extérieur de la chambre de coupure lorsque la valeur la pression P dans la chambre de coupure est supérieure ou égale à la pression seuil Ps, des moyens de rappel s'exerçant sur l'élément déclencheur permettant le retour de la surface plane dans une position initiale stable par rapport à la chambre de coupure lorsque la pression P y diminue jusqu'à être inférieure à la pression seuil Ps.

L'élément déclencheur comporte un premier bras relié à une extrémité d'un ressort de tarage qui constitue à la fois lesdits moyens de rappel et un ressort de compression opposant une force résistante au pivotement de l'élément déclencheur lors du dépassement du seuil de pression Pₛ, ladite force résistante étant fonction de la raideur dudit ressort, cette force et la force de pression créant des couples antagonistes pour le pivotement de l'élément déclencheur, l'ensemble premier bras / ressort constituant les moyens de réglage du seuil de pression Pₛ au-delà duquel le déclenchement a lieu.

L'élément déclencheur comporte un second bras correspondant auxdits moyens d'actionnement, le pivotement de l'élément déclencheur déplaçant ledit second bras contre l'actionneur lorsque la valeur de la pression P dans la chambre de coupure est supérieure ou égale à la pression seuil Pₛ, lesdits moyens de rappel s'exerçant sur l'élément déclencheur permettant également le retour du second bras dans une position initiale stable à distance dudit actionneur lorsque la pression P dans la chambre de coupure diminue jusqu'à être inférieure à la pression seuil Pₛ.

L'élément déclencheur comporte un arbre de pivotement clipsé dans une pièce fixe appartenant à l'appareil. L'élément déclencheur pourrait être monté pivotant de toute autre manière.

La surface plane, le premier bras et le second bras de l'élément déclencheur se déploient tous à partir de l'arbre de pivotement de l'élément déclencheur.

Dans le cas d'un appareil multipolaire, chaque élément déclencheur peut comporter deux surfaces planes disposées dans deux chambres de coupure adjacentes, l'élément déclencheur étant alors positionné entre deux lignes adjacentes. Par exemple, dans le cas d'un appareil tripolaire dont les phases sont dénommées R, S et T :
- un premier élément déclencheur à pression se situe entre les phases adjacentes R et S, avec une surface plane dans la chambre de coupure de la phase R, une surface plane dans la chambre de coupure de la phase S, et les moyens d'actionnement disposés sensiblement au milieu, entre les deux phases R et S ;
- un second élément déclencheur à pression se situe entre les phases adjacentes S et T, avec une surface plane dans la chambre de coupure de la phase S, une surface plane dans la chambre de coupure de la phase T, et les moyens d'actionnement disposés sensiblement au milieu, entre les deux phases S et T.

L'invention va à présent être décrite plus en détail, en référence aux figures annexées, pour lesquelles :
- la figure 1 représente l'élément déclencheur selon l'invention ;
- la figure 2 montre le positionnement de l'élément déclencheur dans l'appareil de protection de ligne ;
- la figure 3 illustre l'élément déclencheur en position initiale stable ;
- la figure 4 montre la surface place de l'élément déclencheur dans la chambre de coupure ;
- la figure 5 est une vue schématique d'un appareil tétramodulaire doté de trois éléments déclencheurs.

Comme illustré en figure 1, l'élément déclencheur (1) est constitué d'une seule pièce. Il comporte un arbre (2) de pivotement en son centre, duquel s'étendent trois bras en étoile, à savoir :
- un premier bras (3) relié à un ressort (8) ;
- un second bras (4) doté d'un nez (7) à son extrémité ;
- un troisième bras (6) au bout duquel sont répartis deux blocs (10) symétriques dont les faces avant présentent des surfaces planes (5).

Cet élément déclencheur (1) est monté pivotant dans l'appareil de protection de ligne. Plus précisément, l'arbre (2) de l'élément déclencheur (1) est clipsé dans un support (9) illustré en figure 2. Ce support (9) comprend une encoche (18) d'allure cylindrique apte à accueillir l'arbre (2) et l'entourant suffisamment pour qu'il ne puisse plus en sortir une fois clipsé.

Ce support (9) appartient à la partie déclencheur de l'appareil de protection, qui est un disjoncteur tripolaire dans l'exemple proposé en figure 2. L'appareil est alors doté de deux éléments déclencheur (1) chacun disposé à cheval entre deux pôles adjacents.

Cet appareil comprend classiquement une partie coupure de ligne et une partie déclenchement pour l'activation de la coupure en cas de problème sur une ligne, et comporte pour chaque ligne, comme illustré en figure 4 :
- un porte-contact (12) portant un contact mobile (13) coopérant avec un contact fixe (14) pour la coupure et la fermeture de la ligne, l'ouverture des contacts (13, 14) à la coupure engendrant la création de gaz de coupure ;
- une chambre (11) de coupure d'arc correspondant au volume entourant le sous-ensemble porte-contact (12) / contact mobile (13) / contact fixe (14), lesdits gaz de coupure étant présents dans cette chambre (11) de coupure d'arc.

Chaque bloc (10) de l'élément déclencheur (1) pénètre dans une fenêtre (15) pratiquées dans une chambre de coupure (11) d'un pôle. La surface plane (5) du bloc (10) fait ainsi partie de la paroi délimitant le volume de la chambre (11) de coupure, car la fenêtre (15) et le bloc (10) sont dimensionnés de manière à assurer l'étanchéité de la chambre (11) de coupure.

Lorsque les contacts (13, 14) s'ouvrent et engendrent des gaz de coupure, la pression P dans la chambre (11) augmente, et les gaz présents exercent une force de pression sur les parois de la chambre (11), donc sur la surface plane (5) de l'élément déclencheur (1), entraînant dès lors le pivotement de celui-ci lorsque la force de pression est suffisante, plus précisément lorsque la pression P dans la chambre (11) de coupure dépasse une pression seuil Pₛ de déclenchement. L'élément déclencheur (1) et le ressort de tarage sont alors dimensionnés pour que le couple résultant de la force de pression et s'appliquant à l'élément (1) soit supérieur au couple résistant dû au ressort (8). Le bloc (10) se déplace alors vers l'extérieur de la chambre (11) de coupure, son épaisseur étant suffisante pour que la surface plane (5) reste encore à la périphérie de la chambre (11) tout en assurant son étanchéité, c'est-à-dire limiter la perte de pression dans le temps, car les gaz mettront du temps à s'évacuer de la chambre (11) malgré toutes les autres ouvertures présentes dans la chambre (11).

Cela permet également de rallonger la durée de pression P exercée sur la surface plane (5), pour que le signal de déclenchement soit bien marqué.

L'épaisseur de ce bloc (10) est également définie de manière à résister mécaniquement à long terme.

La surface plane (5) d'un bloc (10) est dimensionnée pour présenter une surface suffisamment grande, sur laquelle va s'exercer l'air soufflé de manière à s'assurer qu'elle va se déplacer et qu'un déclenchement aura bien lieu suite à cette élévation de pression P.

Cette pression Pₛ peut être réglée au moyen du premier bras (3) de l'élément déclencheur (1) associé au ressort (8). En effet, lorsque l'élément déclencheur (1) pivote suite au dépassement de la pression seuil Pₛ, le premier bras (4) vient comprimer le ressort (8). Selon la raideur du ressort (8), sa compression est plus ou moins dure, rendant dès lors le pivotement de l'élément déclencheur (1) plus ou moins aisé. Par conséquent, notamment selon le choix de la raideur du ressort (8), la force de pression exercée sur la surface plane (5) devra générer un couple plus ou moins important pour faire pivoter l'élément déclencheur à l'encontre du couple créé par le ressort (8) sur le bras (3). La pression seuil Pₛ est la pression P dans la chambre (11) à partir de la laquelle la force de pression s'exerçant sur la surface plane (5) est suffisante pour faire pivoter l'élément déclencheur (1). Le ressort (8) correspond ainsi à un ressort de tarage. Ce ressort (8) rempli également une deuxième fonction, à savoir la fonction de rappel de la surface plane (5) en position initiale stable dans la chambre (11) de coupure lorsque la pression P dans la chambre (11) a diminué et est passée sous la pression seuil Pₛ, le couple résistant dû au ressort redevenant supérieur au couple de déclenchement dû à la surface (5).

La figure 3 représente l'élément déclencheur (1) au sein de l'appareil de protection, avec le nez (7) du second bras (4) situé en face d'un actionneur (16). Lorsque l'élément déclencheur (1) est en position initiale stable, c'est-à-dire lorsque la pression P dans la chambre est inférieure à la pression seuil Pₛ, alors le nez (7) du second bras (4) est à distance de l'actionneur (16), comme en figure 3. Lorsque l'élément déclencheur (1) pivote suite à un court-circuit, par exemple, engendrant une coupure brutale de la ligne générant des gaz de coupure, entraînant un dépassement du seuil de pression Pₛ dans la chambre (11), le nez (7) du second bras (4) vient heurter l'actionneur (16) et provoque alors le basculement de la serrure mécanique de l'appareil électrique de protection de ligne.

Dans cette hypothèse, l'ouverture des contacts (13, 14) se fait par répulsion électrodynamique et est extrêmement rapide en cas de court-circuit. Le déclencheur à pression (1) permet dans ce cas de faire basculer la serrure mécanique bien avant que le défaut soit répercuté à la serrure par le déclencheur thermique ou magnétique de l'appareil de protection.

La figure 5 représente la disposition des éléments déclencheurs (1) au sein d'un appareil de protection tétrapolaire comprenant trois phases (R, S, T) et un neutre (N). Chaque pôle comprend un porte-contact (12) portant un contact mobile (13), les porte-contact (12) étant tous reliés entre eux par un barreau rotatif (17).

Chaque élément déclencheur (1) est disposé à cheval sur deux pôles adjacents, avec un bloc (10) pénétrant la chambre de coupure d'un premier pôle, et l'autre bloc (10) pénétrant la chambre de coupure d'un pôle adjacent. Lors d'un court-circuit entre (N) et (R) par exemple, les gaz de coupure produits dans les chambres (11) relatives à (N) et (R) engendrent une force de pression sur les deux blocs (10) de l'élément déclencheur (1) situé à gauche de l'appareil, le faisant alors pivoter pour déclencher la serrure mécanique.

L'invention précédente a été décrite au moyen d'exemples préférentiels, qui ne peuvent toutefois être considérés comme limitatifs. Les variantes et les modifications de forme qui entrent dans le contenu englobé par les revendications annexées font partie de l'invention.

## Revendications

1. Appareil électrique de protection de ligne, du type disjoncteur, comprenant une partie coupure de ligne et une partie déclenchement pour l'activation de la coupure en cas de surcharge ou court-circuit sur une ligne, et comportant pour chaque ligne :
- un porte-contact (12) portant un contact mobile (13) coopérant avec un contact fixe (14) pour la coupure et la fermeture de la ligne, l'ouverture des contacts (13, 14) engendrant la création de gaz de coupure ;
- une chambre (11) de coupure d'arc correspondant au volume entourant le sous-ensemble porte-contact (12) / contact mobile (13) / contact fixe (14), lesdits gaz de coupure étant présents dans cette chambre (11) de coupure d'arc ;
- des moyens de déclenchement à pression aptes à actionner la partie coupure lorsque la pression dans la chambre (11) de coupure atteint une valeur seuil de déclenchement ;
les moyens de déclenchement consistant en un élément déclencheur à pression (1) formé d'une seule pièce comprenant :
- des moyens de détection du niveau de pression P dans la chambre (11) de coupure consistant en au moins une surface plane (5) de l'élément déclencheur (1) sur laquelle s'exerce une force de pression reflétant le niveau de pression P dans la chambre (11) de coupure ;
- des moyens de réglage du seuil de pression Pₛ au-delà duquel le déclenchement a lieu ;
- des moyens d'actionnement d'un actionneur (16) d'une serrure mécanique de la partie coupure lorsque le niveau de pression P dans la chambre (11) de coupure est supérieur ou égal au seuil de pression Pₛ ;
ladite surface plane (5) étant placée dans la paroi délimitant le volume de la chambre (11) de coupure et **caractérisé en ce que** la surface plane (5) de l'élément déclencheur (1) est positionnée sensiblement dans un même plan qu'au moins une portion de ladite paroi et est montée ajustée dans une fenêtre (15) pratiquée dans cette portion de paroi afin d'assurer l'étanchéité de la chambre (11) de coupure.

2. Appareil électrique de protection de ligne selon la revendication 1, **caractérisé en ce que** l'élément déclencheur (1) est fixé de manière pivotante dans l'appareil, la force de pression s'exerçant sur la surface plane (5) entraînant le pivotement de l'élément déclencheur (1) et le déplacement de ladite surface plane (5) vers l'extérieur de la chambre (11) de coupure lorsque la valeur la pression P dans la chambre (11) de coupure est supérieure ou égale à la pression seuil Pₛ, des moyens de rappel s'exerçant sur l'élément déclencheur (1) permettant le retour de la surface plane (5) dans une position initiale stable par rapport à la chambre (11) de coupure lorsque la pression P y diminue jusqu'à être inférieure à la pression seuil Pₛ.

3. Appareil électrique de protection de ligne selon la revendication précédente, **caractérisé en ce que** l'élément déclencheur (1) comporte un premier bras (3) relié à une extrémité d'un ressort (8) de tarage qui constitue à la fois lesdits moyens de rappel et un ressort de compression opposant une force résistante au pivotement de l'élément déclencheur (1) lors du dépassement du seuil de pression Pₛ, ladite force résistante étant fonction de la raideur dudit ressort (8), cette force et la force de pression créant des couples antagonistes pour le pivotement de l'élément déclencheur (1), l'ensemble premier bras (3) / ressort (8) constituant les moyens de réglage du seuil de pression Pₛ au-delà duquel le déclenchement a lieu.

4. Appareil électrique de protection de ligne selon la revendication précédente, **caractérisé en ce que** l'élément déclencheur (1) comporte un second bras (4) correspondant auxdits moyens d'actionnement, le pivotement de l'élément déclencheur (1) déplaçant ledit second bras (4) contre l'actionneur (16) lorsque la valeur de la pression P dans la chambre (11) de coupure est supérieure ou égale à la pression seuil Pₛ, lesdits moyens de rappel s'exerçant sur l'élément déclencheur (1) permettant également le retour du second bras (4) dans une position initiale stable à distance dudit actionneur (16) lorsque la pression P dans la chambre (11) de coupure diminue jusqu'à être inférieure à la pression seuil Pₛ.

5. Appareil électrique de protection de ligne selon la revendication précédente, **caractérisé en ce que** l'élément déclencheur (1) comporte un arbre (2) de pivotement clipsé dans une pièce fixe (9) appartenant à l'appareil.

6. Appareil électrique de protection de ligne selon la revendication précédente, **caractérisé en ce que** la surface plane (5), le premier bras (3) et le second bras (4) de l'élément déclencheur (1) se déploient tous à partir de l'arbre (2) de pivotement de l'élément déclencheur (1).

7. Appareil électrique de protection de ligne selon l'une des revendications précédentes, **caractérisé en ce que** l' appareil est multipolaire, chaque élément déclencheur (1) comporte deux surfaces planes (5) disposées dans deux chambres (11) de coupure adjacentes, l'élément déclencheur (1) étant positionné entre deux lignes adjacentes.

## Patentansprüche

1. Elektrische Vorrichtung zum Schutz von Leitungen des Typs Leitungsschutzschalter, umfassend ein Leitungsunterbrechungsteil und ein Auslöseteil für die Aktivierung der Unterbrechung im Fall von Überspannung oder Kurzschluss in einer Leitung, welche für jede Leitung aufweist:
- einen Kontaktträger (12), der einen beweglichen Kontakt (13) trägt, welcher mit einem festen Kontakt (14) zur Unterbrechung und zum Schließen der Leitung wechselwirkt, wobei das Öffnen der Kontakte (13, 14) die Erzeugung eines Schaltgases verursacht;
- eine Lichtbogenunterbrechungskammer (11) entsprechend dem Volumen, das die Untereinheit Kontaktträger (12) / beweglicher Kontakt (13) / fester Kontakt (14) umgibt, wobei das Schaltgas in dieser Lichtbogenunterbrechungskammer (11) enthalten ist;
- Druckauslösemittel, die geeignet sind, das Unterbrechungsteil zu betätigen, wenn der Druck in der Unterbrechungskammer (11) einen Auslöseschwellenwert erreicht;
wobei die Auslösemittel aus einem Druckauslöseelement (1) bestehen, das aus einem einzigen Stück gebildet ist, umfassend:
- Mittel zur Erfassung der Höhe des Druckes P in der Unterbrechungskammer (11), bestehend aus wenigstens einer ebenen Fläche (5) des Auslöseelements (1), auf welche eine Druckkraft wirkt, die den Druckwert (P) in der Unterbrechungskammer (11) widerspiegelt;
- Mittel zum Einstellen der Druckschwelle Pₛ, ab der das Auslösen erfolgt;
- Mittel zum Betätigen eines Betätigers (16) eines mechanischen Schlosses des Unterbrechungsteils, wenn die Höhe des Drucks P in der Unterbrechungskammer (11) größer oder gleich dem Druckschwellenwert Pₛ ist;
wobei die ebene Fläche (5) in der Wand angeordnet ist, die den Raum der Unterbrechungskammer (11) begrenzt und **dadurch gekennzeichnet ist, dass** die ebene Fläche (5) des Auslöseelements (1) im Wesentlichen in einer gleichen Ebene wie wenigstens ein Abschnitt der Wand positioniert ist und passend in einem Fenster (15), welches in diesem Abschnitt der Wand vorgesehen ist, angeordnet ist, um die Dichtheit der Unterbrechungskammer (11) sicherzustellen.

2. Elektrische Vorrichtung zum Schutz von Leitungen nach Anspruch 1, **dadurch gekennzeichnet, dass** das Auslöseelement (1) schwenkbar in der Vorrichtung befestigt ist, wobei die Druckkraft, die auf die ebene Fläche (5) wirkt, das Schwenken des Auslöseelements (1) und das Verschieben der ebenen Fläche (5) in Richtung außerhalb der Unterbrechungskammer (11) verursacht, wenn der Druckwert P in der Unterbrechungskammer (11) höher oder gleich dem Druckschwellenwert Pₛ ist, wobei Rückholmittel auf das Auslöseelement (1) wirken, um die Rückkehr der ebenen Fläche (5) in eine stabile Anfangsposition zur Unterbrechungskammer (11) zu bewirken, wenn der Druck P sich dort auf einen Wert unterhalb des Druckschwellenwertes Pₛ vermindert.

3. Elektrische Vorrichtung zum Schutz von Leitungen nach dem vorhergehenden Anspruch, **dadurch gekennzeichnet, dass** das Auslöseelement (1) einen ersten Arm (3), der mit einem Ende einer Regulierfeder (8) verbunden ist, die zugleich die Rückholmittel bildet, und eine Druckfeder umfasst, die eine Widerstandskraft der Schwenkbewegung des Auslöseelements (1) beim Überschreiten des Druckschwellenwerts Pₛ entgegensetzt, wobei die Widerstandskraft abhängig von der Steifheit der Feder (8) ist, wobei diese Kraft und die Druckkraft Gegenspielerpaare für die Schwenkbewegung des Auslöseelements (1) bilden und wobei die Einheit erster Arm (3) / Feder (8) Mittel zum Regeln der Druckschwelle Pₛ, oberhalb der die Unterbrechung stattfindet, bildet.

4. Elektrische Vorrichtung zum Schutz von Leitungen nach dem vorhergehenden Anspruch, **dadurch gekennzeichnet, dass** das Auslöseelement (1) einen zweiten Arm (4) umfasst, der den Betätigungsmitteln entspricht, wobei die Schwenkbewegung des Auslöseelements (1) den zweiten Arm (4) gegen den Betätiger (16) bewegt, wenn der Druckwert P in der Unterbrechungskammer (11) größer oder gleich dem Druckschwellenwert Pₛ ist, wobei die Rückstellmittel, die auf das Auslöseelement (1) wirken, auch die Rückkehr des zweiten Arms (4) in eine stabile Ausgangsstellung im Abstand von dem Betätiger (16) ermöglichen, wenn der Druck P in der Unterbrechungskammer (11) bis auf einen Wert unterhalb des Druckschwellenwerts Pₛ abgenommen hat.

5. Elektrische Vorrichtung zum Schutz von Leitungen nach dem vorhergehenden Anspruch, **dadurch gekennzeichnet, dass** das Auslöseelement (1) eine Schwenkachse (2) aufweist, die in ein festes Teil (9), welches zu der Vorrichtung gehört, geclipst ist.

6. Elektrische Vorrichtung zum Schutz von Leitungen nach dem vorhergehenden Anspruch, **dadurch gekennzeichnet, dass** sich die ebene Fläche (5), der erste Arm (3) und der zweite Arm (4) des Auslöseelements (1) alle von der Schwenkachse (2) des Auslöseelements (1) abspreizen.

7. Elektrische Vorrichtung zum Schutz von Leitungen nach einem der vorhergehenden Ansprüche, **dadurch gekennzeichnet, dass** die Vorrichtung mehrpolig ist, wobei jedes Auslöseelement (1) zwei ebene Flächen (5) aufweist, die in zwei benachbarten Unterbrechungskammern (11) angeordnet sind, wobei das Auslöseelement (1) zwischen zwei benachbarten Leitungen angeordnet ist.

## Claims

1. Electrical line-protecting device of the circuit breaker type, comprising a circuit-breaking part and a triggering part for activating the breaking of the circuit in case of overloading or a short-circuit on a line, and comprising for each line:
- a contact carrier (12) supporting a mobile contact (13) cooperating with a fixed contact (14) for breaking and closing the line, the opening of the contacts (13, 14) leading to the creation of cut-off gas;
- an arc breaker chamber (11) corresponding to the volume surrounding the contact carrier (12) / mobile contact (13) / fixed contact (14) subassembly, said breaking gases being present in said arc breaker chamber (11),
- pressure triggering means which are able to actuate the breaker part when the pressure in the breaker chamber (11) reaches a threshold triggering level;
the triggering means consisting of a pressure triggering element (1) formed in one piece comprising:
- means for detecting the level of pressure P in the breaker chamber (11) consisting of at least one flat surface (5) of the triggering element (1) on which a pressure force is exerted reflecting the pressure level P in the breaker chamber (11);
- means for controlling the threshold pressure Pₛ beyond which the triggering takes place;
- means for actuating an actuator (16) of a mechanical lock of the breaker part when the level of pressure P in the breaker chamber (11) is greater than or equal to the threshold pressure Pₛ,
said flat surface (5) being placed in the wall delimiting the volume of the breaker chamber (11) and **characterised in that** the flat surface (5) of the triggering element (1) is positioned substantially in the same plane as at least one portion of said wall and is mounted adjusted in a window (15) formed in said wall portion in order to ensure the tightness of the breaker chamber (11).

2. Electrical line-protecting device according to claim 1, **characterised in that** the triggering element (1) is fixed in a pivoting manner in the device, the pressure force acting on the flat surface (5) provoking the pivoting of the triggering element (1) and the displacement of said flat surface (5) towards the outside of the breaker chamber (11) when the pressure level P in the breaker chamber (11) is greater than or equal to the threshold pressure Pₛ, return means acting on the triggering element (1) enabling the return of the flat surface (5) into a stable initial position relative to the breaker chamber (11) when the pressure P decreases therein until it is lower than the threshold pressure Pₛ.

3. Electrical line-protecting device according to the preceding claim, **characterised in that** the triggering element (1) comprises a first arm (3) connected to one end of a setting spring (8), which simultaneously forms said return means, and a compression spring opposing a force resistant to the pivoting of the triggering element (1) on exceeding the threshold pressure Pₛ, said resistant force being a function of the stiffness of said spring (8), said force and the pressure force creating antagonist couples for the pivoting of the triggering element (1), the first arm (3) / spring (8) assembly forming the means for controlling the threshold pressure Pₛ beyond which the triggering takes place.

4. Electrical line-protecting device according to the preceding claim, **characterised in that** the triggering element (1) comprises a second arm (4) corresponding to said actuating means, the pivoting of the triggering element (1) displacing said second arm (4) against the actuator (16) when the pressure level P in the breaker chamber (11) is greater than or equal to the threshold pressure Pₛ, said return means acting on the triggering element (1) also enabling the return of the second arm (4) into a stable initial position at a distance from said actuator (16) when the pressure P in the breaker chamber (11) decreases until it is lower than the threshold pressure Pₛ.

5. Electrical line-protecting device according to the preceding claim, **characterised in that** the triggering element (1) comprises a pivot shaft (2) which is clipped into a fixed part (9) belonging to the device.

6. Electrical line-protecting device according to the preceding claim, **characterised in that** the flat surface (5), the first arm (3) and the second arm (4) of the triggering element (1) are both deployed from the pivot shaft (2) of the triggering element (1).

7. Electrical line-protecting device according to any one of the preceding claims, **characterised in that** device is multipolar, each triggering element (1) comprises two flat surfaces (5) arranged in two adjacent breaker chambers (11), the triggering element (1) being positioned between two adjacent lines.
